# EUROPÄISCHE PATENTSCHRIFT

(11) **EP 0 761 118 B1**
(45) Veröffentlichungstag und Bekanntmachung des Hinweises auf die Patenterteilung: **30.05.2001**
(21) Anmeldenummer: 96113716.3
(22) Anmeldetag: 28.08.1996
(51) Int. Cl.: A44C 5/20, E06B 9/326, A44C 5/18

(54) **Verbindungsschloss für Perlketten**
Closure for ball chains
Fermoir pour chaînes à billes

(30) Priorität: 09.09.1995 DE 29514535 U
(43) Veröffentlichungstag der Anmeldung: 12.03.1997
(73) Patentinhaber: MHZ Hachtel GmbH & Co., 97994 Niederstetten (DE)
(72) Erfinder: Fetsch, Rudolf, 97990 Weikersheim (DE); Frank, Richard, 97996 Niederstetten (DE)
(74) Vertreter: Kinkelin, Ulrich, Dipl.-Ing.

(56) Entgegenhaltungen:
- DE-U- 9 403 789
- GB-A- 2 084 640
- US-A- 1 504 761
- US-A- 1 774 347
- US-A- 2 681 545

## Beschreibung

Die Erfindung betrifft Verbindungsschlösser für Perlketten, die einen Kettenfaden und auf diesem aufgezogene und befestigte Perlkörper umfassen.

Die Betätigung von Gardinen beziehungsweise Jalousien als auch die Verbindung einzelner Teile mehrteiliger Gardinen beziehungsweise Jalousien, insbesondere die horizontale Verbindung einzelner, vertikal hängender Lamellen von Lamellenvorhängen erfolgt mit Perlketten. Verbindungsschlösser der genannten Art werden vorzugsweise verwendet, um die jeweiligen Enden einer Perlkette schließen oder zwei Enden verschiedener Perlketten miteinander verbinden zu können. Dabei werden die jeweils letzten Perlkörper der Perlkettenenden aufgenommen und von den Verbindungsschlössern zusammengehalten, wie aus der US-A 2 681 545 bekannt ist.

Diese Verbindungsschlösser schließen die aufgenommenen Perlkörper in einer unlösbaren Verbindung zusammen. Hierbei hat es sich gezeigt, daß die fest zusammmengeschlossenen Perlketten ein erhebliches Sicherheitsrisiko darstellen können. Beispielsweise können fest zusammengeschlossene Perlketten zu Strangulationen bei Kindern führen, die an Vorhängen spielen, die mit den Perlketten verbunden oder von ihnen betätigbar sind. Des weiteren sind Schäden an den Vorhängen beziehungsweise Jalousien sowie an deren Aufhängung möglich, wenn die damit verbundenen Perlketten momentanen Überbelastungen durch übermäßigen Zug ausgesetzt sind, wie beispielsweise beim Stolpern über die Perlkette oder bei Funktionsstörungen der Betätigungen der Aufhängungen von Gardinen beziehungsweise Jalousien.

Aus der US-A 1 504 761 ist des weiteren ein Verbindungsschloß bekannt geworden, welches zwei Hülsen umfaßt, die lösbar zueinander angeordnet sind. Eine Hülse nimmt einen Perlkörper dauerhaft auf. Die weitere Hülse weist zwei miteinander verbundene Zungen auf, die zueinander bewegbar sind. Zur Aufnahme eines Perlkörpers werden die Zungen gespreizt. Beim Verbinden der beiden Hülsen zu einem Verbindungsschloß wird die aus zwei Zungen bestehende Hülse zusammengedrückt und in die erste Hülse eingesetzt. Die beiden Hülsen sind durch eine Rastverbindung miteinander verbunden, welche dann lösbar ist, sobald die Zungen durch eine aktive Betätigung zusammengedrückt werden, damit die eine Hülse gegenüber der anderen frei wird.

Die Aufgabe der Erfindung ist daher, ein Verbindungsschloß für Perlketten zur Verfügung zu stellen, durch das Perlketten unfallsicher verbunden werden und Schäden an Vorhängen beziehungsweise Jalousien sowie deren Aufhängungen durch übermäßigen Zug vermieden werden können.

Die Lösung wird durch ein Verbindungsschloß gemäß den kennzeichnenden Merkmalen des Anspruchs 1 erreicht.

Ein derartiges Verbindungsschloß ist vorteilhafterweise geeignet, die jeweils letzten Perlkörper der Perlkettenenden in den jeweiligen Hülsen, der Aufnahmehülse und der Einsteckhülse, aufzunehmen und somit die Perlkettenenden miteinander zu verbinden. Dabei wird der Kettenfaden der Perlkette zwischen dem vorletzten und dem letzten Perlkörper eines Kettenendes in der halbseitigen Ausnehmung durch den Hülsenmantel zur Bohrung im Hülsenkopf geführt. Auf diese Weise wird die Perlkette und die jeweilige Hülse aneinander befestigt, so daß die Hülsen und die Perlkettenenden wieder voneinander getrennt werden können. Die Hülsen sind danach wieder verwendbar. Die Ausgestaltung der Mantelflächen der Hülsen mitlösbar ineinandergreifenden Profilen bewirkt, daß die Hülsen zur Verbindung der jeweiligen Perlkettenenden ineinander einsteckbar sind und die Profile so gegeneinander anliegen, daß sie mit einer vorbestimmten Öffnungskraft gelöst werden können. Die Öffnungskraft der jeweiligen Hülsen ist dabei so zu wählen, daß ein regulärer Gebrauch der Perlketten an den dafür vorgesehene Aufhängungen möglich ist.

In einer Ausgestaltung der Erfindung sind die Mantelflächen zumindest eines Hülsenmantels elastisch an die Mantelfläche des jeweils anderen Hülsenmantels anpaßbar. Dabei werden die Profile der Mantelflächen beim Einstecken der Einsteckhülse in die Aufnahmehülse bis zum vollständigen Ineinandergreifen übereinander geschoben. Beim Lösen der Bindung der beiden Hülsen erfordert die Profilgestaltung eine vorbestimmte Öffnungskraft, bis die Profile der Mantelflächen übereinander verschoben werden können. Als Profilgestaltungen sind dabei alle geeigneten Formen vorgesehen, die die vorgegebenen Anforderungen bezüglich der Öffnungskraft erfüllen, insbesondere auch Laschen mit entsprechend korrespondierenden Ausnehmungen auf den jeweils gegenüberliegenden Mantelflächen oder Sägezahnprofile, die dem Öffnungszug an den Perlketten einen Widerstand entgegenbringen, welcher der vorbestimmten Öffnungskraft entspricht.

In einer weiteren Ausgestaltung der Erfindung liegt die Öffnungskraft der Hülsen in einem Bereich zwischen 50 N und 150 N. Diese Öffnungskraft ist dabei beim Ziehen der beiden Hülsen in die beiden entgegengesetzten Richtungen der Längsachse aufzubringen. Der Vorteil der so bestimmten Öffnungskraft ist, daß gefährlichen Verletzungen durch Strangulationen insbesondere bei Kindern vermieden werden und der reguläre Gebrauch der miteinander verbundenen oder geschlossenen Perlketten ohne Einschränkungen erfolgen kann.

In einer weiteren Ausgestaltung der Erfindung sind die Profile der Mantelflächen als Wülste beziehungsweise als Nuten ausgebildet. Dabei sind die Profile einerseits in der Gestalt vorgesehen, daß die jeweiligen Mantelflächen der Hülsenmäntel sowohl Haltewülste als auch Haltenuten aufweisen, die jeweils miteinander korrespondieren. Andererseits sind Mantelflächen der Hülsenmäntel vorgesehen, deren Profile entweder eine Haltewulst oder eine Haltenut aufweisen. Diese Ausgestaltung ist besonders bei häufigem Öffnen und Schließen gegenüber anderen Verschlußmöglichkeiten vorteilhaft, da das Hülsenmaterial an den Profilen der Mantelflächen durch das Aneinanderreiben beim Einstecken oder Lösen nahezu nicht verschleißt.

Eine besondere Ausführungsform der Erfindung stellt ein Verbindungsschloß gemäß den kennzeichnenden Merkmalen des Anspruch 5 dar. Die Hülsen sind dabei im wesentlichen rotationssymetrisch ausgebildet. Diese Ausführungsform hat den Vorteil, daß die Profile der Hülsenmäntel, sowohl der Mantelaußenfläche der Einsteckhülse als auch der korrespondierenden Mantelinnenfläche der Aufnahmehülse, über den gesamten Umfang als Rundprofile ausgebildet sein können. Dies bewirkt eine einfache Herstellung der Hülsen.

Darüber hinaus sind die Perlketten einfach an den jeweiligen Hülsen anbringbar und der Kraftschluß der beiden Hülsen bei einer vollständig zusammengeschlossenen Verbindung ist im gesamten Bereich der Profilfläche gegeben. Der vorgesehene, halbseitig radial durch den Hülsenmantel ausgenommene Schlitz bewirkt dabei, daß beim Lösen der Hülsen aus ihrer Verbindung deren Profilflächen im vollen Umfang in Anlage bleiben. Hierdurch werden radial wirkenden Kräfte erzeugt, die jedoch gleichmäßig auf die Hülsenmäntel verteilt werden. Diese gleichmäßige Verteilung führt zu einem geringeren Abrieb der Profilflächen und einer damit hervorgerufenen Veränderung der Öffnungskraft. Des weiteren werden die Hülsenwände durch die gleichmäßige Kraftverteilung nur unwesentlich belastet, so daß die Materialeigenschaften auch bei häufiger Betätigung eines Verbindungsschlosses unverändert bleiben.

In einer besonderen Ausgestaltung dieser Ausführungsform ist vorgesehen, an der Profilfläche des Hülsenmantels der Einsteckhülse einem Ansatzbereich zu formen, der außenkonisch verläuft. Mit diesem Ansatzbereich ist es möglich die Einsteckhülse zum Einstecken in die Aufnahmehülse auf deren Mantelinnenfläche zu zentrieren. Dies erleichtert das Zusammenfügen der beiden Hülsen. Um eine korrespondierende Anlage des Ansatzbereiches der Einsteckhülse an die Mantelinnenfläche der Aufnahmehülse zu erreichen, ist in einem Anlagebereich der Mantelinnenfläche ein innen-konisches Profil vorgesehen.

In einer weiteren Ausgestaltung dieser Ausführungsform wird die Einsteckhülse an ihrer Profilfläche mit einer Haltenut ausgebildet, in die zum Zusammenschluß der beiden Hülsen eine korrespondierende Haltewulst an der Profilfläche der Aufnahmehülse vorgesehen ist.

Die Haltewulst greift beim Einstecken der Einsteckhülse in die Haltenut der Aufnahmehülse ein, wodurch beide Hülsen aneinander gehalten werden. Beim Lösen der Verbindung ist zunächst die Öffnungskraft zu überwinden, mit der die Mantelwand der Aufnahmehülse auseinander zu drücken ist, um die Haltenut über den Rand der Haltewulst zu schieben.

Danach gleitet die Einsteckhülse auf der konischen Ansatzfläche über die Haltenut der Aufnahmehülse, unter der Anpreßkraft der somit aufgespreizten Mantelwand der Aufnahmehülse, aus dieser heraus. Dabei ist keine weitere Zugkraft notwendig. Dies bewirkt vorteilhafterweise, daß das ineinander Verkanten der Hülsen, was zu einem Erhöhen der Öffnungskraft oder zum Versagen des erfindungsgemäßen Öffnens des Verbindungsschlosses führen kann, vermieden wird.

Eine Ausführung der Erfindung wird in der Zeichnung im Querschnitt dargestellt.
- Fig. 1: zeigt ein Verbindungsschloß,
- Fig.2: zeigt eine Aufnahmehülse,
- Fig. 3: zeigt eine Einsteckhülse,
- Fig. 4 a): zeigt eine Aufnahmehülse in Draufsicht auf den Hülsenkopf und
- Fig. 4 b): zeigt eine Einsteckhülse in Draufsicht auf den Hülsenkopf.

Figur 1 zeigt ein Verbindungsschloß 1 für Perlketten 2 mit rotationssymetrischen Hülsen 5, 5', einer in einer Aufnahmehülse 5 eingesteckten Einsteckhülse 5', mit Hülsenmantel 3 und Hülsenkopf 4 im Querschnitt. In dem Verbindungsschloß 1 sitzen zwei Perlkörper 6, 6' ein, die die letzten Glieder der miteinander zu verbindenden Perlketten sind. Die beiden Hülsen 5, 5' werden jeweils zwischen den letzten und den vorletzten Perlkörpern 6, 6' an den Perlkettenenden befestigt, so daß sie sich nach dem Lösen der Verbindung der beiden Hülsen 5, 5' nicht ihrerseits von der Perlkette 2 lösen. Die Hülsen 5, 5' weisen dabei einen Hülseninnendurchmesser 15 des Hülsenmantels 3 und einen gegenüber dem Innendurchmesser kleinere Bohrung 7 im Hülsenkopf 4 auf. In der Aufnahme- bzw. Einsteckhülse 5' ist jeweils ein Perlkörper 6, 6' der zu verbindenden Perlkettenenden aufgenommen. Der Kettenfaden 8 der Perlketten 2, auf dem die Perlkörper 6, 6' der Perlkette 2 in weitgehend gleichen Abstand befestigt sind, ist dabei durch die Bohrung 7 geführt, so daß der letzte in einer der Hülsen 5, 5' einsitzende Perlkörper 6, 6' und der vorletzte noch außerhalb der jeweiligen Hülse 5, 5' befindliche Perlkörper 6, 6' die jeweiligen Hülsen 5, 5' an den Perlkettenenden festlegt. Die beiden Hülsen 5, 5' weisen jeweils Mantelflächen 9, 12 mit Profilen auf, wie sie in den folgenden Figuren beschrieben sind.

In Figur 2 ist eine rotationssymetrische Aufnahmehülse 5 im Querschnitt dargestellt, in der ein Perlkörper 6, 6' einsitzt. Die Aufnahmehülse 5 weist einen Hülsenkopf 4 und einen Hülsenmantel 3 auf. Der Hülsenmantel 3 hat eine Mantelinnenfläche 9 mit Profil. Das Profil weist eine Haltewulst 10 und axial zur Bohrung 7 einen innen-konischen Anlagebereich 11 auf. Die Haltewulst 10 und der Anlagebereich 11 sind im Durchmesser gegenüber dem Hülseninnendurchmesser 15 vergrößert.

Die in Figur 3 dargestellte Einsteckhülse 5' korrespondiert mit der in Figur 2 dargestellten Aufnahmehülse 5. In der Einsteckhülse 5' sitzt ebenfalls der letzte Perlkörper 6, 6' einer mit dem entsprechenden anderen durch das Verbindungsschloß 1 zu verbindenden Perlkettenende ein. Der letzte Perlkörper 6 und der vorletzte Perlkörper 6' sind durch den Kettenfaden 8 verbunden. Der Kettenfaden 8 liegt wiederum in der Bohrung 7 in dem Hülsenkopf 4. Die Einsteckhülse 5' weist ebenfalls einen Hülsenmantel 3 und einen Hülsenkopf 4 auf, wobei der Hülsenmantel 3 eine Mantelaußenfläche 12 mit Profil aufweist. Das Profil umfaßt zunächst einen außen-konischen Ansatzbereich 13 und danach eine Haltenut 14.

Daran zum Hülsenkopf 4 anschließend ist eine Haltenut 14 vorgesehen.

In den Figuren 4a und 4b sind Querschnitte der Hülsen 5, 5' in Draufsicht auf die Hülsenköpfe 4 der Einsteck- sowie der Aufnahmehülse 5, 5' dargestellt. Diese weisen durch die Profile unterschiedliche Kanten 16 der Mantelflächen 9, 12 auf. Des weiteren sind die Bohrungen 7 durch den Hülsenkopf 4 entlang der senkrecht zur Zeichnungsebene verlaufenden Längsachse A und die jeweils radial halbseitig durch die Hülsenmäntel 3 geführten Schlitze 17 dargestellt. Figur 4a zeigt dabei die Aufnahmehülse 5 und Figur 4b die Einsteckhülse 5'.

Die Perlkettenenden werden in der Weise an den Hülsen 5, 5' befestigt, in dem der Kettenfaden 8 zwischen den zwei letzten Perlkörpern 6, 6' in dem Schlitz 17 durch den Hülsenmantel 3 zur Bohrung 7 in dem Hülsenkopf 4 geführt und der Hülsenkopf 4 zwischen diesen beiden Perlkörpern 6, 6' eingeklemmt wird. Der Abstand der beiden Perlkörper 6, 6' auf dem Kettenfaden 8 ist dabei geringer als die Dicke des Hülsenkopfes 4, so daß die jeweilige Hülse 5, 5' mit einer vom Kettenfaden 8 aufgebrachten Spannung am Perlkettenende gehalten wird. Diese Verbindung ist wieder lösbar in dem der Kettenfaden 8 wieder aus der Bohrung 7 durch den Schlitz 17 geführt wird.

Beim Einstecken der Einsteckhülse 5' in die Aufnahmehülse 5 dient der Ansatzbereich 13 der Mantelaußenfläche 12 zunächst als Zentrierung, um die Hülsen 5, 5' einfach und schnell aufzustecken. Beim weiteren Einschieben der Einsteckhülse 5' in die Aufnahmehülse 5 zum festen Verbinden wird der Hülsenmantel 3 der Aufnahmehülse 5 durch den Ansatzbereich der Einsteckhülse 5' aufgeweitet, bis die Haltewulst 10 in der Haltenut 14 eingreift. Die Hülsen 5, 5' sind vorzugsweise so ausgebildet, daß die Profile im verbundenen Zustand so aneinander anliegen, daß die Hülsen 5, 5' nicht unter einer Spannung eines Anpreßdruckes der Hülsenmäntel 3 stehen. Die ineinander eingreifenden Profile bewirken den sicheren Verschluß der beiden Hülsen 5, 5'. Durch die Ausgestaltung der Haltewulst 10 und der Haltenut 14 sowie der Elastizität des Hülsenmaterials wird die Öffnungskraft bestimmt, die zum Lösen der beiden Hülsen 5, 5' erforderlich ist.

Diese Ausgestaltung der Mantelflächen 9, 12 der Hülsen 5, 5' mit lösbar ineinandergreifenden Profilen bewirkt, daß die Hülsen 5, 5' zur Verbindung der jeweiligen Perlkettenenden ineinander einsteckbar sind und die Profile so aneinander anliegen, daß eine vorbestimmte Öffnungskraft zum Lösen der Verbindung aufzuwenden ist. Die Öffnungskraft der jeweiligen Hülsen 5, 5' wird dabei so gewählt, daß sich die Aufnahme-. und die Einsteckhülse 5, 5' voneinander lösen, wenn der Zug an den beiden Perlkettenenden eine Kraft übersteigt, die Strangulationen beziehungsweise Verletzungen, die dabei einhergehen, bei Kindern hervorrufen könnten und dennoch einen regulären Gebrauch der Perlketten 2 an den dafür vorgesehenen Vorrichtungen unbeeinträchtigt möglich ist.

## Patentansprüche

1. Verbindungsschloß für Perlketten (2), die einen Kettenfaden (8) und Perlkörper (6, 6', 6") umfassen,
mit zwei Hülsen (5, 5'), einer Aufnahmehülse (5) und einer Einsteckhülse (5'), die zumindest eine geometrische Längsachse (A) aufweisen und in Richtung der Längsachse (A) ineinander einsteckbar sind, wobei die Hülsen (5, 5') jeweils einen Hülsenmantel (3) und einen damit einstückig verbundenen Hülsenkopf (4) aufweisen und in den Hülsen (5, 5') jeweils zumindest ein Perlkörper (6, 6') aufnehmbar ist, wobei der Innendurchmesser der Hülsen (5, 5') größer als der Außendurchmesser der Perlkörper (6, 6') ist,
mit einer an dem Hülsenmantel (3) der Aufnahmehülse (5) angeordneten Mantelinnenfläche (9) und einer an dem Hülsenmantel (3) der Einsteckhülse (5') angeordneten Mantelaußenfläche (12), welche jeweils lösbar ineinandergreifende Profile aufweisen, dadurch gekennzeichnet, daß jeweils durch den Hülsenkopf (4) entlang der Längsachse eine Bohrung (7) zur Aufnahme des Kettenfadens (8) geführt ist und jeweils halbseitig durch den Hülsenmantel (3) bis zur Bohrung (7) ein Schlitz (17) zur Einführung des Kettenfadens (8) in die Bohrung (7) ausgenommen ist und
daß die Hülsen (5, 5') mit einer vorbestimmten Öffnungskraft voneinander lösbar sind.

2. Verbindungsschloß nach Anspruch 1, dadurch gekennzeichnet, daß zum Einstecken und Lösen der Hülsen (5, 5') die Mantelfläche (9, 12) zumindest eines Hülsenmantels (3) elastisch an die Mantelfläche (9, 12) des jeweils anderen Hülsenmantels (3) anpaßbar ist.

3. Verbindungsschloß nach Anspruch 1 oder 2, dadurch gekennzeichnet, daß die Öffnungskraft im Bereich von 50 N bis 150 N liegt.

4. Verbindungsschloß nach Anspruch 1 bis 3, dadurch gekennzeichnet, daß die Profile als Haltewülste (10) und Haltenuten (14) ausgebildet sind.

5. Verbindungsschloß nach einem der vorgenannten Ansprüche, dadurch gekennzeichnet, daß die Hülsen (5, 5') im wesentlichen rotationssymetrisch ausgebildet sind, und daß der Hülsenmantel der Aufnahmehülse (5) eine Mantelinnenfläche (9) und der Hülsenmantel (3) der Einsteckhülse (5') eine Mantelaußenfläche (12) jeweils mit lösbar ineinandergreifenden Rundprofilen aufweisen.

6. Verbindungsschloß nach Anspruch 5, dadurch gekennzeichnet, daß der Hülsenmantel (3) der Einsteckhülse (5') einen außen-konischen Ansatzbereich (13) zum Einstecken in den Hülsenmantel (3) der Aufnahmehülse (5) und die Aufnahmehülse (5) einen korrespondierenden innen-konischen Anlagebereich (11) aufweist.

7. Verbindungsschloß nach Anspruch 5 oder 6, dadurch gekennzeichnet, daß das Profil der Einsteckhülse (5') eine Haltenut (14) und das Profil der Aufnahmehülse (5) eine damit korrespondierende Haltewulst (10) aufweist.

## Claims

1. A connecting clasp (1) for beaded chains (2) having a cord (8) and bead bodies (6, 6', 6'') comprising:
two sleeves (5, 5'), a socket sleeve (5) and a plug sleeve (5') having an at least geometrical longitudinal axis (A) and designed to be plugged one into the other in the direction of said longitudinal axis (A),
each of said sleeves (5, 5') comprises a sleeve shell (3) and a sleeve head (4) integrally connected with said sleeve shell (3),
each of said sleeves (5, 5') has an internal diameter that is larger than the external diameter of said bead bodies (6, 6'), and is designed to receive at least one bead body (6, 6'),
said sleeve shell (3) of said socket sleeve (5) has a shell internal surface (9),
said sleeve shell (3) of said plug sleeve (5') has a shell external surface (12),
said shell internal surface (9) and said shell external surface (12) have releasable interengaging profiles, wherein
each of said sleeve heads (4) has a bore (7) along said longitudinal axis through said sleeve head (4) to receive said cord (8),
each of said sleeve shells (3) has a slot (17) on one side through said sleeve shell (3) to said bore (7) for introducing said cord (8) into said bore (7), and
said sleeves (5, 5') are designed to be released from each other by a predetermined opening force.

2. Connecting clasp according to claim 1, wherein at least one sleeve shell (3) is designed to be elastically fitted onto said sleeve surface (9, 12) of the other sleeve shell (3) to plug in and release the sleeves (5, 5').

3. Connecting clasp according to claim 1 or 2, wherein the opening force is in the region of 50N to 150N.

4. Connecting clasp according to claim 1 to 3, wherein the profiles comprise a retaining collar (10) and a retaining groove (14).

5. Connecting clasp according one of the proceeding claims, wherein
two substantially rotationally symmetric sleeves (5, 5') comprising the sleeve shell (3) of the socket sleeve (5) having a shell internal surface (9)
and the sleeve shell (3) of said plug sleeve (5') having a shell external surface (12),
said shell internal surface (9) and said shell external surface (12) have releasably interengaging profiles around said surfaces.

6. Connecting clasp according to claim 5, wherein said sleeve shell (3) of said plug sleeve (5') has an external conical seating region (13) designed to plug into said sleeve shell (3) of said socket sleeve (5) and said socket sleeve (5) has an internal conical abuttment region (11) corresponding to said external conical seating region (13).

7. Connecting clasp according to claim 5 or 6, wherein said profile of said plug sleeve (5') comprises a retaining groove (14) and said profile of said socket sleeve (5) comprises a retaining collar (10) corresponding to said profile of said plug sleeve (5').

## Revendications

1. Fermoir pour chaînes à billes (2), qui comprennent un fil de chaîne (8) et des corps de billes (6, 6', 6''),
comprenant deux manchons (5, 5'), un manchon de réception (5) et un manchon d'enfichage (5'), qui présentent au moins un axe longitudinal géométrique (A) et sont enfichables l'un dans l'autre dans la direction de l'axe longitudinal (A), les manchons (5, 5') présentant chacun une enveloppe de manchon (3) et une tête de manchon (4) connectée d'une pièce à celle-ci et à chaque fois au moins un corps de bille (6, 6') pouvant être reçu dans les manchons (5, 5'), le diamètre intérieur des manchons (5, 5') étant plus grand que le diamètre extérieur des corps de billes (6, 6'),
comprenant une face intérieure d'enveloppe (9) disposée sur l'enveloppe de manchon (3) du manchon de réception (5) et une face extérieure d'enveloppe (12) disposée sur l'enveloppe de manchon (3) du manchon d'enfichage (5'), lesquelles présentent à chaque fois des profils pouvant venir mutuellement en prise de manière détachable, caractérisé en ce que dans chaque cas, un alésage (7) pour la réception du fil de chaîne (8) est guidé à travers la tête de manchon (4) le long de l'axe longitudinal, et dans chaque cas, à mi-chemin à travers l'enveloppe de manchon (3) jusqu'à l'alésage (7), une fente (17) est évidée pour l'introduction du fil de chaîne (8) dans l'alésage (7) et en ce que les manchons (5, 5') peuvent être desserrés l'un de l'autre avec une force d'ouverture prédéfinie.

2. Fermoir selon la revendication 1, caractérisé en ce que pour l'enfichage et le desserrage des manchons (5, 5'), la face d'enveloppe (9, 12) d'au moins une enveloppe de manchon (3) peut être adaptée élastiquement à la face d'enveloppe (9, 12) de l'autre enveloppe de manchon respective (3).

3. Fermoir selon la revendication 1 ou 2, caractérisé en ce que la force d'ouverture est de l'ordre de 50 N à 150 N.

4. Fermoir selon la revendication 1 à 3, caractérisé en ce que les profils sont réalisés sous forme de bourrelets de fixation (10) et de rainures de fixation (14).

5. Fermoir selon l'une quelconque des revendications précédentes, caractérisé en ce que les manchons (5, 5') sont réalisés essentiellement avec une symétrie de révolution, et en ce que l'enveloppe (3) du manchon de réception (5) présente une face interne d'enveloppe (9) et l'enveloppe (3) du manchon d'enfichage (5') présente une face externe d'enveloppe (12) dans chaque cas avec des profils arrondis venant mutuellement en prise de manière détachable.

6. Fermoir selon la revendication 5, caractérisé en ce que l'enveloppe de manchon (3) du manchon d'enfichage (5') présente une zone de saille à conicité extérieure (13) pour l'enfichage dans l'enveloppe de manchon (3) du manchon de réception (5) et le manchon de réception (5) présente une zone d'appui correspondante (11) de conicité intérieure.

7. Fermoir selon la revendication 5 ou 6, caractérisé en ce que le profil du manchon d'enfichage (5') présente une rainure de fixation (14) et le profil du manchon de réception (5) présente un bourrelet de fixation correspondant (10).
